# EUROPÄISCHE PATENTSCHRIFT

(11) **EP 0 549 632 B1**
(45) Veröffentlichungstag und Bekanntmachung des Hinweises auf die Patenterteilung: **15.02.1995**
(21) Anmeldenummer: 91915934.3
(22) Anmeldetag: 10.09.1991
(51) Int. Cl.: C11D 1/722

(54) **FLÜSSIGE, NICHTIONISCHE TENSIDKOMBINATION MIT VERBESSERTER KÄLTESTABILITÄT**
NON-IONIC LIQUID SURFACTANT COMBINATION WITH IMPROVED COLD STABILITY
COMPOSITION D'AGENTS TENSIO-ACTIFS NON IONIQUE LIQUIDE AYANT UNE RESISTANCE AMELIOREE AU FROID

(30) Priorität: 20.09.1990 DE 4029777
(43) Veröffentlichungstag der Anmeldung: 07.07.1993
(73) Patentinhaber: Henkel Kommanditgesellschaft auf Aktien, 40191 Düsseldorf (DE)
(72) Erfinder: MERZ, Thomas, D-4010 Hilden (DE); SHAMAYELI, Khalil, D-4000 Düsseldorf 1 (DE); KUHLMANN, Werner, D-4019 Monheim-Baumberg (DE)
(86) Internationale Anmeldenummer: EP9101722
(87) Internationale Veröffentlichungsnummer: WO9205235

(56) Entgegenhaltungen:
- EP-A- 0 225 654
- EP-A- 0 235 774
- AT-B- 365 226
- GB-A- 2 194 955

## Beschreibung

Die vorliegende Erfindung betrifft eine flüssige, nichtionische Tensidkombination, die bei niedrigen Temperaturen noch gießbar ist und in einem breiten Temperaturbereich von minus 10 bis plus 40 °C lagerstabil ist.

Derartige Tensidkombinationen werden insbesondere als Flüssigkonzentrate zusammen mit sogenannten Waschalkalien eingesetzt und eignen sich insbesondere zum Waschen ölverschmutzter Textilien und Berufskleidung in Wäschereibetrieben. Für eine derartige Anwendung sind automatisch dosierbare Flüssigkonzentrate besonders geschätzt, die über die genannten Eigenschaften hinaus ein von Temperaturschwankungen nur wenig beeinflußtes Viskositätsverhalten zeigen.

Bekannte, für derartige Zwecke verwendete gießbare Konzentrate enthalten üblicherweise Lösungsmittel, insbesondere niedermolekulare Alkohole, um die geforderte Kältestabilität zu garantieren. Vielfach werden ihnen auch niedermolekulare Polyglykole bzw. Propylenglykol zugesetzt, um neben der Kältestabilität auch das Viskositätsverhalten in der gewünschten Weise zu verbessern. Beide Zusätze tragen jedoch nichts zur Waschwirkung bei.

So beschreibt die britische Patentanmeldung GB-A-2 194 955 flüssige nichtionische Tensidkombinationen, welche ethoxylierte und sowohl eth- als auch propoxylierte Fettalkohole enthalten, wobei ethoxylierte C₉-C₁₁-Fettalkohole einen essentiellen Bestandteil der Mischung darstellen. Zur Verbesserung der Viskosität sowie der (Kälte-)Stabilität des Mittels werden übliche Antigelierungsmittel wie oben angegeben und Phosphorsäurealkanolester eingesetzt. Es wird nicht offenbart, in welchem Temperaturbereich diese Mittel dann stabil sind.

Die europäische Patentanmeldung EP-A-0 235 774 offenbart hingegen flüssige nichtionische Tensidkombinationen auf Basis von polyalkoxylierten Alkoholen, welche geradkettige und verzweigte C₁₂-C₁₅-Alkohole, die ethoxyliert und gegebenenfalls zusätzlich propoxyliert sein können, zusätzlich aber auch zwingend alkoxylierte C₉-C₁₁-Fettalkohole sowie substituierte Aminoalkohole enthalten. Diese Mischungen sind jedoch nur bis etwa 10 °C flüssig bzw. weisen Kältetrübungspunkte von 9 bis 10 °C auf.

Es bestand daher die Aufgabe, ein entsprechendes flüssiges Konzentrat zu entwickeln, daß trotz Verzicht auf Lösungsmittelzusätze in einem weiteren Temperaturbereich stabil ist und sich ohne erhebliche Viskositätsänderungen bei unterschiedlichen Temperaturen leicht dosieren läßt. Dabei sollen die Wasch- und Reinigungseigenschaften, insbesondere gegenüber öl- und fetthaltigen Anschmutzungen im Vergleich zu bekannten Spitzenprodukten nicht reduziert, sondern voll erhalten bzw. noch gesteigert werden. Diese Aufgabe wird durch die nachfolgend geschilderte Erfindung gelöst.

Gegenstand der Erfindung ist eine flüssige, nichtionische Tensidkombination mit verbesserter Kältestabilität, enthaltend
(a) 20 bis 50 Gew.-% eines Alkoholethoxylats, abgeleitet von primären, linearen C₁₂-C₁₅-Alkoholen mit durchschnittlich 2 bis 7 Ethylenoxidgruppen (EO),
(b) 20 bis 50 Gew.-% eines Alkoholalkoxylats, abgeleitet von primären C₁₂-C₁₅-Alkoholen mit durchschnittlich 3 bis 7 Ethylenoxidgruppen (EO) und 2 bis 8 Propylenoxidgruppen (PO),
(c) 5 bis 50 Gew.-% eines Alkoholethoxylats, abgeleitet von Gemischen primärer linearer und in 2-Stellung methylverzweigter C₁₂-C₁₅-Alkohole (Oxoalkohole) mit durchschnittlich 2 bis 8 Ethylenoxidgruppen.

Alle angegebenen Alkoxylierungsgrade stellen statistische Mittelwerte dar, die für ein spezielles Produkt eine ganze oder gebrochene Zahlen sein können. Bevorzugte Alkoholalkoxylate (a) und (b) weisen eine eingeschränkte Homologenverteilung (narrow range ethoxylates, nre) auf. Insbesondere sind solche Alkoholalkoxylate (b) bevorzugt, in denen auch die Propylenoxid-Verteilung einer eingeschränkten Homologenverteilung entspricht.

Die nichtionische Komponente (a) besteht vorzugsweise aus einem Alkoholethoxylat, das sich von primären, gesättigten und linearen Alkoholen mit 12 bis 14 C-Atomen ableitet, so wie sie beispielsweise in Alkoholgemischen vorliegen, die durch die Synthese nach der Methode von Ziegler bzw. aus nativen Fettsäuren durch Reduktion erhalten werden. Die bevorzugten Alkoholgemische nativen Ursprungs können noch geringe Anteile an C₁₀- bzw. C₁₆-Alkoholen enthalten, jedoch soll der Anteil an C₁₆-Alkohol weniger als 10 Gew.-%, insbesondere weniger als 5 Gew.-% und der Anteil an C₁₀-Alkohol weniger als 15 Gew.-%, insbesondere weniger als 10 Gew.-% betragen. Der angegebene Ethoxylierungsgrad (EO) der nichtionischen Komponente (a) beträgt vorzugsweise 2 bis 5. Der Gehalt der Mittel an der Komponente (a) beträgt vorzugsweise 20 bis 45 Gew.-% und insbesondere 25 bis 40 Gew.-%.

Die nichtionische Komponente (b) leitet sich von primären, gesättigten Alkoholen mit 12 bis 15 C-Atomen ab, in denen der Alkoholrest linear oder in 2-Stellung methylverzweigt sein kann bzw. lineare und methylverzweigte Reste im Gemisch enthalten kann, so wie sie üblicherweise in Oxoalkoholresten vorliegen. Bevorzugt sind jedoch lineare Reste aus Alkoholen nativen Ursprungs mit 12 bis 14 C-Atomen, die gegebenenfalls entsprechende Anteile an C₁₀- und C₁₆-Alkoholresten enthalten können. Die Komponente (b) enthält sowohl Ethylenoxidreste (EO) als auch Propylenoxidreste (PO). Diese können statistisch verteilt sein, vorzugsweise werden jedoch solche Verbindungen eingesetzt, bei denen der Alkoholrest zunächst vollständig ethoxyliert und anschließend daran propoxyliert ist, so wie es durch die schematische Formel R(EO)ₓ-(PO)_{y} wiedergegeben wird. In dieser Formel steht R für den Alkoholrest, x für die Anzahl der (EO)-Gruppen und y für die Anzahl der (PO)-Gruppen. Die Zahl der EO-Gruppen beträgt vorzugsweise 4 bis 6 und die Zahl der PO-Gruppen vorzugsweise 2 bis 5, insbesondere 2,5, 3 und 4. Sofern die Anzahl der EO-Gruppen größer als 5 beträgt, empfiehlt sich auch ein höherer Anteil an PO-Gruppen, z.B. 5 bis 6. Als ökologisch besonders geeignet hat sich ein Alkoxylat erwiesen, das (durchschnittlich) 4 bis 6 EO-Gruppen und 2 bis 3 PO-Gruppen aufweist. Der Anteil der Komponente (b) im Konzentrat beträgt vorzugsweise 20 bis 45 Gew.-% und insbesondere 25 bis 40 Gew.-%.

Die Komponente (c) leitet sich von Oxoalkoholen ab, die bekanntlich ein Gemisch linearer und in 2-Stellung methylverzweigter Alkanole darstellen, worin der Anteil linearer Alkohole im allgemeinen überwiegt. Die Alkoholreste weisen 12 bis 15, vorzugsweise 13 bis 14 C-Atome auf. Technische Gemische können zusätzlich geringe Anteile mit 11 bzw. 15 C-Atomen enthalten, jedoch soll deren jeweiliger Anteil vorzugsweise weniger als 10 Gew.-%, bezogen auf das technische Gemisch, betragen. Der Ethoxylierungsgrad der Komponente (c) beträgt vorzugsweise 2 bis 5, insbesondere 2,5 bis 4. Der Anteil der Komponente (c) im Konzentrat beträgt vorzugsweise 10 bis 45 Gew.-% und insbesondere 15 bis 40 Gew.-%.

Die Konzentrate können wasserfrei sein oder bis zu 20 Gew.-%, vorzugsweise 5 bis 15 Gew.-% Wasser enthalten. Für die Kältestabilität und die Dosierbarkeit spielt der Wassergehalt nur eine untergeordnete Rolle. Da es sich bei den nichtionischen Tensiden (a), (b) und (c)jedoch um technische Produkte handelt, die in unterschiedlicher Qualität und Reinheit erhalten und angeboten werden, kann es vorkommen, daß sich die Konzentrate bei dem Einsatz bestimmter technischer Produktchargen trüben oder auch gelartige Niederschläge bilden. Diese Trübungen und Ausfällungen werden durch den Zusatz von Wasser zuverlässig vermieden. Im allgemeinen reichen hierfür Zusätze von 5 bis 10 Gew.-% aus.

Die Mittel können weitere Zusätze enthalten, sofern gewährleistet ist, daß diese löslich sind und die vorteilhaften Eigenschaften der Konzentrate nicht verändern. Hierzu zählen insbesondere Farb- und Duftstoffe, mit denen die Eigenfarbe bzw. der Eigengeruch der Gemische überdeckt wird. Lösungsmittel können zwar grundsätzlich zugefügt werden, jedoch sind sie aus den angeführten Gründen weder erforderlich noch zweckmäßig.

Die Konzentrate verhalten sich wie newtonsche Flüssigkeiten, d.h. ihre Viskosität ist unabhängig von den einwirkenden Scherkräften. Sie sind daher leicht zu fördern und zu dosieren, wobei sich ihre Viskosität in Abhängigkeit von der Temperatur vergleichsweise wenig ändert. Sie sind selbst nach mehrmonatiger Lagerung im Klimaschrank bei wiederholt wechselnden Temperaturen zwischen minus 10 °C und plus 40 °C lagerstabil, d.h. sie neigen nicht zum Entmischen. Die Konzentrate besitzen mindestens bis 0 °C eine flüssige Konsistenz. Zwischen minus 10 °C und 0 °C können sie in flüssiger oder fester Form vorliegen. Auch die bei diesen Temperaturen in fester Form vorliegenden Konzentrate ergeben beim Auftauen wiederum klare und homogene Flüssigkeiten. Diese Eigenschaften machen sie besonders geeignet für eine vollautomatische Dosierung in gewerblichen Wäschereibetrieben.

Die Konzentrate können zwar ohne weitere Zusätze zur Herstellung von Waschlaugen verwendet werden. Vorzugsweise werden sie jedoch in Kombination mit üblichen Buildersubstanzen, sogenannten Waschalkalien, Co-Buildern und Sequestrierungsmitteln sowie sonstigen üblichen Waschmittelzusatzstoffen verwendet.

Geeignete Buildersubstanzen sind z.B. feinkristalline Zeolithe vom Typ NaA und Phosphate, insbesondere Pentanatriumtriphosphat. Als Waschalkalien kommen Soda und Natriumsilikate, insbesondere Metasilikat und Silikate der Zusammensetzung Na₂O : SiO₂ = 1 : 1,5 bis 1 : 3,3 in Frage. Geeignete Co-Builder sind polymere Polycarboxylate, insbesondere Homopolymere der Acrylsäure und Co-Polymere der Acrylsäure mit Maleinsäure. Als Komplexbildner bzw. Sequestrierungsmittel eignen sich Aminopolycarboxylate, wie Natrium-Nitrilotriacetat, Ethylendiamintetraacetat und dessen höhere Homologen, Phosphonate, wie 1-Hydroxyethan-1,1-diphosphonat, Aminotri(methylenphosphonat), Ethylendiamintetra-(methylenphosphonat) und dessen höhere Homologe, wie Diethylentriaminpenta-(methylenphosphonat).

Weitere geeignete Zusatzstoffe sind Vergrauungsinhibitoren, z.B. Celluloseether wie Carboxymethylcellulose, Methylcellulose, Hydroxyalkylcellulosen mit C₂-C₄-Hydroxyalkylresten und Mischether, wie Alkylhydroxyalkylcellulose. In die Gruppe der Zusatzstoffe gehören weiterhin optische Aufheller, Enzyme, Bleichmittel aus der Klasse der Perverbindungen, die üblicherweise zusammen mit Aktivatoren eingesetzt werden, sowie Aktivchlorverbindungen, ferner Schauminhibitoren sowie Farb- und Duftstoffe.

In Fällen, in denen die erfindungsgemäßen Konzentrate als Waschkraftverstärker bzw. zur Verbesserung der Öl und Fett-Auswaschbarkeit üblichen Waschmitteln zugesetzt werden, können letztere darüber hinaus übliche anionische und nichtionische Tenside enthalten. Hierzu zählen lineare Alkylbenzolsulfonate, wie C₉-C₁₃-Alkylbenzolsulfonat, Alkansulfonate, α-Sulfofettsäuren sowie Fettalkoholsulfate. Weiterhin können diese Mittel auch übliche nichtionische Tenside, insbesondere Ethoxylate von C₁₂-C₁₈-Fettalkoholen und C₁₂-C₁₆-Oxoalkohole enthalten. Hinsichtlich der Auswahl und Menge dieser und der vorgenannten Inhaltsstoffe ergeben sich aufgrund des Einsatzes der erfindungsgemäßen Tensidkombination keine Beschränkungen, da sie mit den genannten Stoffen gut verträglich sind.

Üblicherweise werden die genannten Waschmittelbestandteile und Zusatzstoffe getrennt von der erfindungsgemäßen Tensidkombination aufbewahrt und - meist als vorgefertigte Gemische - der Waschlauge bedarfsgerecht zugesetzt. Bei Einsatz im gewerblichen Bereich wird üblicherweise mit enthärtetem Wasser gearbeitet.

Die erfindungsgemäße nichtionische Tensidkombination eignet sich in Verbindung mit den vorgenannten Waschmittelbestandteilen insbesondere zum Waschen stark verschmutzter Berufskleidung und zeichnet sich durch eine hohe Waschkraft gegenüber mineralölhaltigen Anschmutzungen aus.

### Beispiele

### Beispiel 1

Die zur Herstellung der Tensidkombination verwendeten linearen C₁₂-C₁₄-Alkoholalkoxylate (Komponenten a und b) wiesen folgende C-Kettenverteilung auf

| | |
|---|---|
| C₁₀ | 0,5 Gew.-% |
| C₁₂ | 72,5 Gew.-% |
| C₁₄ | 26,0 Gew.-% |
| C₁₆ | 1,0 Gew.-% |

Das Konzentrat war wie folgt zusammengesetzt:
(a) 30 Gew.-% C₁₂-C₁₄-Alkohol + 3 EO (nre)
(b) 30 Gew.-% C₁₂-C₁₄-Alkohol + 5 EO + 4 PO (nre)
(c) 30 Gew.-% C₁₃-Oxoalkohol + 3 EO
(d) 10 Gew.-% Wasser
Das klare Konzentrat wurde 5 Monate im Klimaschrank einer in 12stündigem Turnus wechselnden Temperatur von - 10 °C und + 40 °C ausgesetzt, wobei keine Entmischung eintrat. Eine geringfügige bei - 5 °C einsetzende Trübung verschwand bei 0 °C wieder. Eine weitere ausschließlich bei - 5 °C über mehrere Monate gelagerte Probe verhielt sich identisch.

Die mit einem Rotationsrheometer (Firma Carrimed) durchgeführten Viskositätsmessungen ergaben folgende Werte:

| °C | mPa·s |
|---|---|
| 0 | 252 |
| 5 | 162 |
| 10 | 115 |
| 15 | 84 |
| 20 | 62 |

Die Viskosität war im Meßbereich (5 s⁻¹ bis 100 s⁻¹) von der Schergeschwindigkeit unabhängig (keine Thixotropie).

Die Waschversuche wurden in folgender Weise durchgeführt:
Waschautomat "Frista", Kapazität 7,5 kg Textilgut, Einsatzmenge 5 kg normal verschmutzte Textilen (Füllwäsche) zuzüglich künstlich angeschmutzte Testlappen
Wasserhärte 0 °dH,
Verhältnis Waschgut: Waschflotte 1 : 7,5,
1. Waschtakt 15 Min. bei 80 °C mit 75 ml Tensidkombination und 175 g Waschpulver,
2. Waschtakt 15 Min. bei 70 °C mit 175 g Waschpulver.
Nach dem 1. Waschtakt wurde die Waschlauge abgelassen und 1mal mit Wasser von 70 °C zwischengespült. Nach dem 2. Waschtakt wurde 5mal nachgespült.

Die Zusammensetzung des zugesetzten Waschpulvers lautete (in Gew.-%):

| | |
|---|---|
| C₉-C₁₃-Alkylbenzolsulfonat | 1,6 |
| C₁₂-C₁₆-Fettalkohol + 7 EO | 3,0 |
| Na₅P₃O₁₀ | 20,0 |
| Soda | 25,0 |
| Natriummetasilikat | 45,0 |
| Celluloseether | 1,5 |
| Hydroxyethandiphosphonat | 0,4 |
| optischer Aufheller | 0,1 |
| Wasser | Rest |

Folgende künstlich angeschmutzten Testlappen wurden geprüft:
I) Ruß, Pflanzenfett und Mineralöl auf veredelter Baumwolle,
II) Ruß, Pflanzenfett und Mineralöl auf Mischgewebe aus Polyester und veredelter Baumwolle,
III) Ruß und Mineralöl auf veredelter Baumwolle,
IV) Staub und Hautfett auf Baumwolle.

Zum Vergleich wurden 2 Flüssigkonzentrate A und B eingesetzt, bei denen es sich um Lösungsmittel (Alkohol, Glykole) enthaltende Produkte des Handels mit gleichem Einsatzgebiet handelt. Beide zählen zu den Spitzenprodukten des Fachhandels. Die Ergebnisse sind in der folgenden Tabelle zusammengestellt. Die Zahlen geben auf photometrischem Wege ermittelte Remissionswerte an.

| Anschmutzung | Remission (in %) | | |
|---|---|---|---|
| | Beispiel 1 | A | B |
| I | 54,3 | 52,7 | 53,6 |
| II | 45,7 | 44,5 | 45,2 |
| III | 69,6 | 69,0 | 69,5 |
| IV | 65,9 | 64,5 | 64,5 |

Waschversuche mit einem phosphatfreien, zeolithhaltigen Waschmittel ergaben vergleichbare Ergebnisse.

### Beispiel 2

Eine Tensidkombination wies die folgende Zusammensetzung auf (in Gew.-%):

| | |
|---|---|
| C₁₂-C₁₄-Alkohol + 3 EO (nre) | 40 |
| C₁₂-C₁₄-Alkohol + 5 EO + 4 PO (nre) | 40 |
| C₁₃-Oxoalkohol + 3 EO | 10 |
| Wasser | 10 |

Das Mittel war im Wechselklima zwischen -10 °C und 40 °C stabil. Eine bei 0 °C einsetzende Trübung verschwand bei + 3 °C. Das Mittel wies bei den angegebenen Temperaturen unabhängig von der Schergeschwindigkeit folgende Viskositäten auf:

| °C | mPa·s |
|---|---|
| 5 | 170 |
| 10 | 116 |
| 15 | 87 |
| 20 | 63 |

Hinsichtlich seiner Waschleistung erwies es sich dem Mittel gemäß Beispiel 1 gegenüber als gleichwertig und in Einzelfällen (Proben I und II) geringfügig überlegen.

### Beispiel 3

Eine Tensidkombination wies die folgende Zusammensetzung auf (in Gew.-%):

| | |
|---|---|
| C₁₂-C₁₄-Alkohol + 3 EO (nre) | 25 |
| C₁₂-C₁₄-Alkohol + 5 EO + 2,5 PO (eingeschränkte Homologenverteilung für EO und PO) | 20 |
| C₁₃-Oxoalkohol + 8 EO | 25 |
| C₁₃-Oxoalkohol + 3 EO | 20 |
| Wasser | 10 |

Das Mittel war im Wechselklima zwischen -10 °C und + 40 °C stabil, d.h. auch nach mehrfachem Temperaturwechsel lag eine klare, homogene Flüssigkeit vor, die nicht zum Entmischen neigte. Das Mittel wies bei den angegebenen Temperaturen unabhängig von der Schergeschwindigkeit folgende Viskositäten auf:

| °C | mPa.s |
|---|---|
| 0 | 329 |
| 5 | 222 |
| 10 | 156 |
| 15 | 113 |
| 20 | 85 |

Hinsichtlich seiner Waschleistung erwies es sich dem Mittel gemäß Beispiel 1 gegenüber als gleichwertig.

## Patentansprüche

1. Flüssige, nichtionische Tensidkombination auf Basis von polyalkoxylierten Alkoholen, welche geradkettige und verzweigte C₁₂-C₁₅-Alkohole, die ethoxyliert und gegebenenfalls zusätzlich propoxyliert sein können, enthalten, dadurch gekennzeichnet, daß die Kombination
(a) 20 bis 50 Gew.-% eines Alkoholethoxylats, abgeleitet von primären, linearen C₁₂-C₁₅-Alkoholen mit durchschnittlich 2 bis 7 Ethylenoxidgruppen,
(b) 20 bis 50 Gew.-% eines Alkoholalkoxylats, abgeleitet von primären C₁₂-C₁₅-Alkoholen mit durchschnittlich 3 bis 7 Ethylenoxidgruppen und 2 bis 8 Propylenoxidgruppen,
(c) 5 bis 50 Gew.-% eines Alkoholethoxylats, abgeleitet von Gemischen primärer linearer und in 2-Stellung methylverzweigter C₁₂-C₁₅-Alkohole (Oxoalkohole) mit durchschnittlich 2 bis 8 Ethylenoxidgruppen enthält.

2. Tensidkombination gemäß Anspruch 1, worin die Komponente (a) sich von linearen C₁₂-C₁₄-Alkoholen ableitet und durchschnittlich 2 bis 5 Ethylenoxidgruppen aufweist.

3. Tensidkombination gemäß den Ansprüchen 1 und 2, worin der Anteil der Komponente (a) 20 bis 45 Gew.-%, insbesondere 25 bis 40 Gew.-% beträgt.

4. Tensidkombination nach einem oder mehreren der Ansprüche 1 bis 3, worin die Komponente (b) sich von linearen C₁₂-C₁₄-Alkoholen ableitet und der Formel
R-(EO)ₓ-(PO)_{y}
entspricht, worin R der Alkoholrest, (EO) Ethylenoxidgruppen, (PO) Propylenoxidgruppen, x und y statistische Mittelwerte mit x = 3 bis 7, vorzugsweise 4 bis 6, und y = 2 bis 8, vorzugsweise 2 bis 5, bedeuten.

5. Tensidkombination gemäß den Ansprüchen 1 und 4, worin der Anteil der Komponente (b) 20 bis 45 Gew.-%, insbesondere 30 bis 40 Gew.-%, beträgt.

6. Tensidkombination nach einem oder mehreren der Ansprüche 1 bis 5, worin sich die Komponente (c) von C₁₃-C₁₄-Alkoholen ableitet und durchschnittlich 2,5 bis 4 Ethylenoxidgruppen aufweist.

7. Tensidkombination gemäß den Ansprüchen 1 und 6, worin der Anteil der Komponente (c) 10 bis 45 Gew.-% beträgt.

8. Tensidkombination nach einem oder mehreren der Ansprüche 1 bis 7, enthaltend bis 20 Gew.-%, vorzugsweise 5 bis 15 Gew.-% Wasser.

9. Verwendung der Tensidkombination gemäß einem oder mehreren der Ansprüche 1 bis 8 als Textilwaschmittel.

10. Verwendung der Tensidkombination gemäß Anspruch 9 zusammen mit weiteren bekannten Waschmittelbestandteilen.

## Claims

1. A liquid nonionic surfactant combination based on polyalkoxylated alcohols containing linear and branched C₁₂₋₁₅ alcohols which may be ethoxylated and, optionally, propoxylated, characterized in that the combination contains
(a) 20 to 50% by weight of an alcohol ethoxylate derived from primary linear C₁₂₋₁₅ alcohols containing an average of 2 to 7 ethylene oxide groups,
(b) 20 to 50% by weight of an alcohol alkoxylate derived from primary C₁₂₋₁₅ alcohols containing an average of 3 to 7 ethylene oxide groups and 2 to 8 propylene oxide groups,
(c) 5 to 50% by weight of an alcohol ethoxylate derived from mixtures of primary, linear and 2-methyl-branched C₁₂₋₁₅ alcohols (oxoalcohols) containing an average of 2 to 8 ethylene oxide groups.

2. A surfactant combination as claimed in claim 1, in which component (a) is derived from linear C₁₂₋₁₄ alcohols and contains an average of 2 to 5 ethylene oxide groups.

3. A surfactant combination as claimed in claims 1 and 2, in which the percentage content of component (a) is from 20 to 45% by weight and preferably from 25 to 40% by weight.

4. A surfactant combination as claimed in one or more of claims 1 to 3, in which component (b) is derived from linear C₁₂₋₁₄ alcohols and corresponds to the formula:
R-(EO)ₓ-(PO)_{y}
in which R represents the alcohol radical, (EO) stands for ethylene oxide groups, (PO) stands for propylene oxide groups, x and y are statistical mean values with x = 3 to 7 and preferably 4 to 6 and y = 2 to 8 and preferably 2 to 5.

5. A surfactant combination as claimed in claims 1 and 4, in which the percentage content of component (b) is from 20 to 45% by weight and preferably from 30 to 40% by weight.

6. A surfactant combination as claimed in one or more of claims 1 to 5, in which component (c) is derived from C₁₃₋₁₄ alcohols and contains an average of 2.5 to 4 ethylene oxide groups.

7. A surfactant combination as claimed in claims 1 and 6, in which the percentage content of component (c) is from 10 to 45% by weight.

8. A surfactant combination as claimed in one or more of claims 1 to 7 containing up to 20% by weight and preferably from 5 to 15% by weight of water.

9. The use of the surfactant combination claimed in one or more of claims 1 to 8 as a laundry detergent.

10. The use of the surfactant combination claimed in claim 9 together with other known detergent ingredients.

## Revendications

1. Composition d'agents tensioactifs non ionique liquide contenant :
a) de 20 à 50 % en poids d'un éthoxylate d'alcool, dérivé d'alcool en C₁₂₋C₁₅ linéaires primaires avec en moyenne de 2 à 7 groupes d'oxyde d'éthylène (OE).
b) de 20 à 50 % en poids d'un alcoxylate d'alcool, dérivé d'alcools en C₁₂-C₁₅ primaires avec en moyenne de 3 à 7 groupes d'oxyde d'éthylène (OE) et de 2 à 8 groupes de propylène (OP).
c) de 5 à 50 % en poids d'un éthoxylate d'alcool, dérivé de mélanges d'alcools en C₁₂-C₁₅ linéaires primaires et ramifiés par du méthyle en position 2 (oxoalcools) avec en moyenne de 2 à 8 groupes d'oxyde d'éthylène.

2. Composition d'agents tensioactifs selon la revendication dans laquelle le composant (a) dérive d'alcools linéaires en C₁₂-C₁₄ et comprend en moyenne de 2 à 5 groupes d'oxyde d'éthylène.

3. Composition d'agents tensioactifs selon les revendications 1 ou 2, dans laquelle la proportion du composant (a) est de 20 à 45 % en poids, en particulier de 25 à 40 % en poids.

4. Composition d'agents tensioactifs selon une ou plusieurs des revendications 1 à 3, dans laquelle le composant (b) dérive d'alcools en C₁₂-C₁₄ linéaires et correspond à la formule :
R-(OE)ₓ-(OP)_{y}
dans laquelle :
R représente le radical alcool, (OE) des groupes d'oxyde d'éthylène (OP) des groupes d'oxyde de propylène, x et y des valeurs statistiques moyennes avec x = 3 à 7, de préférence 4 à 6, et y = 2 à 8, de préférence 2 à 5.

5. Composition d'agents tensioactifs selon les revendications 1 et 4, dans laquelle la quote-part du composant (b) va de 20 à 45 % en poids, en particulier de 30 à 40 % en poids.

6. Composition d'agents tensioactifs selon une ou plusieurs des revendications 1 à 5, dans laquelle le composant (c) dérive d'alcools en C₁₃-C₁₄ et comporte en moyenne de 2,5 à 4 groupes d'oxyde d'éthylène.

7. Composition d'agents tensioactifs selon les revendications 1 et 6, dans laquelle la proportion du composant (c) se monte de 10 à 45 % en poids.

8. Composition d'agents tensioactifs selon une ou plusieurs des revendications 1 à 7, contenant jusqu'à 20 % en poids, de préférence de 5 à 15 % en poids d'eau.

9. Utilisation de la composition des agents tensioactifs selon une ou plusieurs des revendications 1 à 8 comme détergent pour des textiles.

10. Utilisation de la composition des agents tensioactifs selon la revendication 9 conjointement avec d'autres composants de détergents connus.
